# FASCICULE DE BREVET EUROPEEN

(11) **EP 0 336 810 B1**
(45) Date de publication et mention de la délivrance du brevet: **03.06.1992**
(21) Numéro de dépôt: 89400790.5
(22) Date de dépôt: 21.03.1989
(51) Int. Cl.: F24F 6/02, F25D 11/00

(54) **Enceinte comportant un dispositif d'humidification d'air**
Behältnis mit einer Luftbefeuchtungseinrichtung
Container with a humidifier

(30) Priorité: 25.03.1988 FR 8803955
(43) Date de publication de la demande: 11.10.1989
(73) Titulaire: SOCIETE D'ELECTROMENAGER DU NORD SELNOR, F-59810 Lesquin (FR)
(72) Inventeur: Fievet, Hugues, F-92045 Paris la Défense (FR); Vennin, Georges, F-92045 Paris la Défense (FR)
(74) Mandataire: Phan, Chi Quy

(56) Documents cités:
- DE-A- 3 541 334
- FR-A- 2 433 319

## Description

L'invention se rapporte principalement à une enceinte comportant un dispositif d'humidification d'air.

La conservation des divers produits ainsi que le bon fonctionnement de l'appareil exigent de respecter un degré d'hydrométrie. Le respect d'hydrométrie désiré peut imposer soit de diminuer la quantité de vapeur d'eau présente dans l'air soit par un refroidissement ou par une dessiccation soit comme dans le cas de la présente invention, d'humidifier l'air.

Dans le dispositif selon la présente invention on favorise l'évaporation en maximisant les surfaces d'échange et en effectuant un ruissellement de l'eau dans l'enceinte à humidifier. Le dispositif selon la présente invention peut s'appliquer à toute enceinte fermée notamment aux enceintes pour conservation des produits ainsi qu'aux habitations. L'invention s'applique particulièrement aux enceintes réfrigérées. Parmi les enceintes réfrigérées, les enceintes destinées à conserver le vin par exemple en bouteille demande un très fort taux d'humidité. Ce fort taux d'humidité permet notamment l'isolation du vin des influences extérieures en provoquant un gonflement du bouchon. De telles enceintes commercialisées sous le nom de "Cave à Vin" maintient une température constante voisine de 12° permettant un bon vieillissement du vin.

Dans le dispositif selon la présente invention, l'eau est avantageusement disposée dans un bac placé en bas de l'enceinte. Cette disposition favorise l'évaporation et facilite la mise à niveau du réservoir. Dans les enceintes fermées réfrigérées l'eau a tendance à se condenser en formant du givre sur l'évaporateur et/ou détendeur. Lors du dégivrage, par exemple par l'utilisation d'une résistance chauffante, le givre passe en phase liquide. Le dispositif selon la présente invention comporte des moyens de guidage permettant le ruissellement de l'eau et ainsi favorisant son évaporation. Avantageusement, le dispositif de guidage comporte des surplombs et des régions à pente négative favorisant l'évaporation par l'augmentation de la surface d'échange, par la formation des cascades et/ou par la modification de l'écoulement.

Ainsi, dans une enceinte réfrigérée on compense la déshydratation provoquée par la présence de l'élément froid constitué par le détendeur.

Une humidification d'une salle avec de l'eau évaporée est connue et décrite dans le DE-A-3 541 334. Dans cette salle, à une des extrémités est installée une paroi à surface concave guidant un film d'eau en écoulement, et à l'extrémité diamétralement opposé est monté un ventilateur qui envoie vers cette paroi à film d'eau en écoulement un courant d'air provoquant une évaporation de l'eau, et crée dans la salle une circulation forcée d'air humidifié. L'eau descendant le long de la surface concave de cette paroi et recueillie en bas dans un bac, est renvoyée de nouveau en haut de cette paroi par une pompe pour recommencer un autre cycle et ainsi de suite, afin de fournir de l'humidité à la salle. Le film d'eau, en mouvement et collant à la surface concave de cette paroi, exige ainsi un envoi à son encontre un courant forcé d'air, pour une évaporation accélérée et un apport à la salle une humidité souhaitée.

Une enceinte réfrigérée destinée à conserver le vin est également décrite dans FR-A-2 433 319. Cette enceinte comprend une cuve rectangulaire ouverte vers l'avant et vers le haut, ayant une double paroi enfermant dans l'espace entre ces parois un serpentin d'un évaporateur d'un circuit frigorifique et une solution aqueuse pour servir de réserve de frigorie à grande inertie thermique. Cette cuve, montée à l'intérieur d'un meuble à paroi et porte frontale isolées thermiquement et ayant une hauteur plus grande que celle de cette cuve, reçoit un casier à bouteilles fixé contre ses parois à travers des blocs en caoutchouc servant d'amortisseurs. Dans cette cuve, la température de conservation est maintenue par ce circuit frigorifique et l'humidité est alimentée par cette solution aqueuse.

L'invention a principalement pour objet une enceinte telle que décrite dans les revendications ci-annexées.

L'invention sera mieux comprise au moyen de la description ci-après et des figures annexées données comme des exemples non limitatifs parmi lesquels :
- la figure 1 est une vue en coupe d'un premier exemple de réalisation du dispositif selon la présente invention ;
- la figure 2 est une vue en coupe d'un second exemple de réalisation du dispositif selon la présente invention.

Sur les figures 1 et 2 on a utilisé les mêmes références pour désigner les mêmes éléments.

Sur la figure 1, on peut voir une enceinte fermée 1 selon la présente invention. Dans l'exemple de réalisation illustré sur la figure 1, l'enceinte 1 est une enceinte réfrigérée. Elle comporte des parois 5 assurant l'isolation thermique, un compresseur 2 et un évaporateur-détendeur 4. Les circuits hermétiques reliant le compresseur 2 à l'évaporateur 4 comprenant au retour éventuellement un échangeur de chaleur ne sont pas représentés sur la figure 1. Une porte 6 donne l'accès à l'intérieur de l'enceinte 1. L'enceinte réfrigérée 1 est par exemple un réfrigérateur ou comme illustrée sur la figure 1 une "cave à vin" destinée à la conservation et au vieillissement des bouteilles de vin. L'enceinte de la figure 1 comporte des supports 7 destinés à recevoir les bouteilles permettant leur stockage en position horizontale. Avantageusement, la porte 6 est transparente pour permettre le contrôle visuel des bouteilles stockées. Avantageusement, la porte 6 filtre les rayonnements nocifs pour le vin.

Une des originalités du dispositif selon la présente invention consiste en la présence d'un bac 8 à eau 9 placé dans la partie inférieure de l'enceinte 1. Ce bac est destiné à maintenir une hydrométrie élevée nécessaire par exemple à la bonne tenue des bouchons en liège assurant la fermeture hermétique des bouteilles ou à la bonne conservation des légumes et notamment des salades dans le cas des réfrigérateurs.

La position du bac à eau permet d'améliorer l'humidification de l'enceinte 1 car elle correspond à l'endroit où la température dans l'enceinte est la plus élevée dans la mesure où on est éloigné de l'évaporateur 4. Toutefois, le fait de disposer le bac 8 ou un bac complémentaire dans la partie médiane ou supérieure à l'enceinte 1 ne sort pas du cadre de la présente invention.

Malheureusement, l'humidité se condense pour former le givre sur l'évaporateur 4. Ce phénomène, d'une part perturbe le bon fonctionnement de l'évaporateur 4 en diminuant les échanges de chaleur entre l'air de l'enceinte 1 et l'évaporateur 4 et d'autre part diminue l'humidité de l'air présent dans l'enceinte 1. Pour le bon fonctionnement de l'enceinte réfrigérée 1 on effectue un dégivrage, avantageusement automatique, de l'évaporateur 4. Par exemple on fait fondre le givre déposé sur l'évaporateur 4 en arrêtant le compresseur 2 et en débitant un courant électrique dans une résistance (non représentée sur la figure 1) solidaire de l'évaporateur. L'opération de dégivrage connue en soi fournit de l'eau sous forme liquide. Dans une enceinte réfrigérée de type classique l'eau de dégivrage est éliminée à l'extérieur de l'enceinte 1. Dans le dispositif selon la présente invention l'eau de dégivrage sert à humidifier l'air de l'enceinte 1. Pour ce faire on a relié des moyens 13 de guidage de l'eau à l'évaporateur 4. Avantageusement, les moyens 13 de guidage d'eau comportent des surplombs 14 et des régions ayant une pente négative. Ainsi on augmente la surface de ruissellement et on provoque des mini chutes d'eau favorisant l'évaporation. Les mini cascades permettent l'évaporation de l'eau sur les deux faces de l'écoulement. De plus, l'évaporation est favorisée par le passage en régime turbulant de l'eau.

Dans l'exemple de réalisation du dispositif selon la présente invention illustré sur la figure 1 l'eau quine s'est pas évaporée lors du trajet sur les moyens 13 de guidage est évacuée à l'extérieur par, par exemple une conduite 10 aboutissant à un premier entonnoir 11 remplissant un réservoir de transfert qui se déverse à travers un second entonnoir 12 dans une réserve extérieure 3. Avantageusement, le réservoir 3 est chauffée pour permettre l'évaporation de l'eau en vue de son élimination. Ainsi, aucun entretien n'est nécessaire pour vider le réservoir 3. Avantageusement, le réservoir 3 est placé sur le compresseur 2 de façon à bénéficier de l'apport de calories provenant du travail du compresseur 2. De plus, le réservoir 3 augmente le rendement du dispositif en assurant le refroidissement du compresseur 3. L'évacuation de l'eau 9 vers l'extérieur de l'enceinte 1, par exemple vers le réservoir 3, permet de rajouter une eau propre dans le réservoir 8 et d'être assuré de limiter la formation de microorganismes dans l'enceinte 1.

Toutefois, le dispositif de la figure 1 nécessite de rajouter périodiquement de l'eau 9 dans le réservoir 8. Ceci peut s'avérer contraignant dans le cas par exemple de longue absence sans surveillance du dispositif de la figure 1. Dans un tel cas il peut être avantageux, comme illustré sur la figure 2 de rajouter de l'eau quine s'est pas évaporée lors du trajet sur les moyens 13 de guidage dans le réservoir 8. Dans ce cas, l'entonnoir 11 débouche dans le réservoir 8.

Comme on voit les deux modes de réalisation présente des inconvénients. Avantageusement l'entonnoir 8 peut tourner autour de son axe pour permettre selon la position choisie le fonctionnement en circuit fermé illustré sur la figure 2 ou un fonctionnement avec l'évacuation vers un réservoir 3 extérieur, de l'eau de dégivrage non évaporée, comme illustré sur la figure 1. Le raccordement direct des moyens de guidage 13 au réservoir 8 ou au réservoir 3, par exemple par un tuyau ne sort pas du cadre de la présente invention. Ce tuyau est soit fixe pour permettre un des deux modes de fonctionnement désiré soit il peut être placé selon la position désirée dans le réservoir 8 ou le réservoir 3.

L'évaporation de l'eau de dégivrage présente de plus l'avantage de refroidir l'enceinte 1. L'utilisation de la chaleur latente de vaporisation de l'eau de dégivrage ou de l'eau 9 contenue dans le bac 8 permet de réaliser des économies d'énergie.

L'invention s'applique principalement à l'humidification des enceintes.

L'invention s'applique notamment à l'humidification des enceintes réfrigérées comme par exemple les enceintes destinées au stockage, à la conservation et au vieillissement de vin en bouteille. L'invention s'applique aussi aux enceintes réfrigérées de stockage de denrées alimentaires ou des matériaux photosensibles comme par exemple les pellicules photographiques ou le papier photosensible.

## Revendications

1. Enceinte fermée ayant des moyens d'humidification comportant des moyens (13) de guidage d'écoulement d'eau et au moins un bac (8) placé en dessous des moyens de guidage (13), caractérisée par le fait que l'enceinte comporte des moyens de réfrigération (4) recevant par condensation l'eau évaporée à partir du bac (8) et permettant l'écoulement de l'eau condensée sur les moyens de guidage.

2. Enceinte selon la revendication 1, caractérisée par le fait que les moyens (13) de guidage d'écoulement de l'eau comportent des surplombs (14) et des régions présentant une pente négative.

3. Enceinte selon la revendication 1 ou 2, caractérisée par le fait que ladite enceinte est une enceinte réfrigérée.

4. Enceinte selon la revendication 3, caractérisée par le fait qu'elle comporte des supports (7) destinés à recevoir des bouteilles de vin.

5. Enceinte selon la revendication 1, 2, 3 ou 4, caractérisée par le fait qu'elle comporte un circuit fermé d'eau (9) où l'eau, après évaporation du bac (8) et condensation sur les moyens de réfrigération (4), ruisselle sur les moyens (13) de guidage.

6. Enceinte selon la revendication 5, caractérisée par le fait que dans le circuit fermé d'eau, l'évaporateur-détendeur (4) faisant partie des moyens de réfrigération, produit lors du dégivrage, l'eau qui s'écoule sur les moyens (13) de guidage.

7. Enceinte selon l'une quelconque des revendications précédentes, caractérisée par le fait qu'elle comporte des moyens (11, 12) d'évacuation vers l'extérieur (3) de l'eau d'humidification.

8. Enceinte selon la revendication 5 ou 6 et 7, caractérisée par le fait qu'elle comporte des moyens de sélection (11) permettant selon le réglage d'amener l'eau des moyens de guidage (13) vers l'extérieur (3) ou vers le bac (8) placé en bas de ces moyens de guidage.

9. Enceinte selon la revendication 7 ou 8, caractérisée par le fait qu'elle comporte des moyens de chauffage (2) d'un bac extérieur (3) permettant d'éliminer par évaporation l'eau d'humidification.

10. Enceinte selon la revendication 9, caractérisée par le fait que les moyens de chauffage comportent un compresseur (2).

## Claims

1. Enclosure having humidification means and comprising means (13) for guiding the water flow and at least one container (8) placed below the guiding means (13), characterized in that the enclosure comprises refrigerating means (4) receiving by condensation the water which had evaporated water from the container (8), and permitting the flow of the condensed water on the guiding means.

2. Enclosure according to claim 1, characterized in that the means (13) for guiding the water flow comprise overhangs (14) and regions presenting a negative inclination.

3. Enclosure according to claim 1 or 2, characterized in that said enclosure is a refrigerated enclosure.

4. Enclosure according to claim 3, characterized in that it comprises supports (7) intended to receive wine bottles.

5. Enclosure according to claim 1, 2, 3, or 4, characterized in that it comprises a looped water circuit (9) where the water, after evaporation from the container (8) and condensation on the refrigerating means (4), drops along the guiding means (13).

6. Enclosure according to claim 5, characterized in that in the looped water circuit, the evaporator-depressurizer (4), which is part of the refrigerating means, produces during the defrosting the water which flows on the guiding means (13).

7. Enclosure according to any one of the preceding claims, characterized in that it comprises means (11, 12) for evacuating the humidification water to the outside (3).

8. Enclosure according to claim 5 or 6 and 7, characterized in that it comprises adjustable selection means (11) permitting to lead the water from the guiding means (13) either to the outside (3) or to the container (8) placed below these guiding means.

9. Enclosure according to claim 7 or 8, characterized in that it comprises heating means (2) for an outer container (3) permitting to eliminate the humidification water by evaporation.

10. Enclosure according to claim 9, characterized in that the heating means comprise a compressor (2).

## Patentansprüche

1. Geschlossener Raum mit Befeuchtungsmitteln und mit Mitteln (13) zur Führung des Wasserabflusses sowie mindestens einem Behälter (8), der unterhalb der Führungsmittel (13) angeordnet ist, dadurch gekennzeichnet, daß der Raum Kühlmittel (4) aufweist, die durch Kondensierung das aus dem Behälter (8) verdampfte Wasser aufnehmen und den Abfluß des kondensierten Wassers auf den Führungsmitteln ermöglichen.

2. Raum nach Anspruch 1, dadurch gekennzeichnet, daß die Mittel (13) zur Führung des Wasserabflusses Überhänge (14) und Bereiche mit negativer Neigung aufweisen.

3. Raum nach Anspruch 1 oder 2, dadurch gekennzeichnet, daß dieser Raum ein Kühlraum ist.

4. Raum nach Anspruch 3, dadurch gekennzeichnet, daß er Träger (7) enthält, die zur Aufnahme von Weinflaschen dienen.

5. Raum nach Anspruch 1, 2, 3 oder 4, dadurch gekennzeichnet, daß er einen geschlossenen Wasserkreis (9) enthält, in dem das Wasser nach dem Verdampfen aus dem Behälter (8) und der Kondensierung auf den Kühlmitteln (4) über die Führungsmittel (13) abtropft.

6. Raum nach Anspruch 5, dadurch gekennzeichnet, daß in dem geschlossenen Wasserkreis das zu den Kühlmitteln gehörende Verdampfer-Druckentlastungsorgan während des Enteisens das Wasser produziert, das auf über Führungsmittel (13) fließt.

7. Raum nach einem beliebigen der vorhergehenden Ansprüche, dadurch gekennzeichnet, daß er Mittel (11, 12) zur Abfuhr des Befeuchtungswassers nach außen (3) aufweist.

8. Raum nach Anspruch 5 oder 6 und 7, dadurch gekennzeichnet, daß er Auswahlmittel (11) aufweist, die je nach deren Regelung es ermöglichen, das Wasser von den Führungsmitteln (13) entweder nach außen (3) oder zum Behälter (8) zu bringen, der unterhalb dieser Führungsmittel angeordnet ist.

9. Raum nach Anspruch 7 oder 8, dadurch gekennzeichnet, daß er Mittel (2) zum Aufheizen eines äußeren Behälters (3) aufweist, die es ermöglichen, durch Verdampfung das Befeuchtungswasser zu entfernen.

10. Raum nach Anspruch 9, dadurch gekennzeichnet, daß die Heizmittel einen Kompressor (2) aufweisen.
